# EUROPÄISCHE PATENTSCHRIFT

(11) **EP 3 426 122 B1**
(45) Veröffentlichungstag und Bekanntmachung des Hinweises auf die Patenterteilung: **16.06.2021**
(21) Anmeldenummer: 16709046.3
(22) Anmeldetag: 09.03.2016
(51) Int. Cl.: A47L 11/292, A47L 11/40

(54) **FLÄCHEN-REINIGUNGSMASCHINE**
SURFACE CLEANING MACHINE
MACHINE DE NETTOYAGE DE SURFACES

(43) Veröffentlichungstag der Anmeldung: 16.01.2019
(73) Patentinhaber: Alfred Kärcher SE & Co. KG, 71364 Winnenden (DE)
(72) Erfinder: MÜLLER, Andreas, 71570 Oppenweiler (DE); BÖRKIRCHER, Thomas, 71563 Affalterbach (DE); KURMANN, Rainer, 71546 Aspach/Altersberg (DE); ZERRER, Thomas, 73663 Berglen (DE)
(74) Vertreter: Hoeger, Stellrecht & Partner Patentanwälte mbB
(86) Internationale Anmeldenummer: PCT/EP2016/055046
(87) Internationale Veröffentlichungsnummer: WO 2017/152973

(56) Entgegenhaltungen:
- EP-A1- 2 641 524
- WO-A1-84/04663
- CN-A- 103 690 112
- DE-U1-202009 013 434
- US-A- 4 173 054
- US-A- 5 657 504
- US-A- 6 026 529

## Beschreibung

Die Erfindung betrifft eine Flächen-Reinigungsmaschine umfassend einen Gerätekörper, und einen Reinigungskopf, welcher an dem Gerätekörper angeordnet ist, wobei an dem Reinigungskopf mindestens eine angetriebene Reinigungswalzeneinheit positioniert ist und an dem Reinigungskopf eine Schmutzfluidtankeinrichtung angeordnet ist, und einen Antriebsmotor, wobei der mindestens einen Reinigungswalzeneinheit eine Abstreif-Leiteinrichtung zugeordnet ist, welche auf die mindestens eine Reinigungs-walzeneinheit wirkt, die Abstreif-Leiteinrichtung an einer Eingangsmündung der Schmutzfluidtankeinrichtung angeordnet ist, und die Abstreif-Leiteinrichtung so angeordnet und ausgebildet ist, dass Schmutzfluid von der mindestens einen Reinigungswalzeneinheit sauggebläsefrei über die Eingangsmündung der Schmutzfluidtankeinrichtung in die Schmutzfluidtankeinrichtung einkoppelbar ist.

Die US 6,026,529 offenbart eine Vorrichtung zum Reinigen von Flächen, welche eine sich bewegende absorbierende Oberfläche, ein Abscherteil und eine Pumpe aufweist. Die absorbierende Oberfläche kontaktiert eine Hartfläche bei der Reinigung. Das Abscherungsteil kontaktiert die absorbierende Oberfläche und führt vorher absorbiertes Fluid ab. Die Pumpe fördert abgeführtes Fluid.

Die US 4,173,045 offenbart einen Bodenreiniger mit einem Walzenmechanismus mit einer Walze mit einem Reinigungsgürtel darauf. Es ist eine Rakel vorgesehen und ein Schmutzfluidtank. Ein Boden wird durch Reibungskontakt während der Vorwärtsbewegung des Reinigungsgeräts mit dem Waschgürtel gereinigt. Durch die Rakel wird Fluid von dem Waschgürtel während einer Rückwärtsbewegung des Geräts abgeführt.

Die WO 84/04663 A1 offenbart eine Maschine zur Reinigung von Hartböden mit zwei gegeneinander rotierenden Bürsten.

Aus der WO2010/041185 A1 ist eine Flächen-Reinigungsmaschine mit rotierenden Bürsten bekannt.

Aus der US 7,665,174 B2 ist ein Reinigungskopf für eine Bodenreinigungsmaschine bekannt.

Aus der US 4,173,054 ist ein Bodenreiniger bekannt, welcher einen Handgriff, einen Hauptkörper, einen Walzenmechanismus mit einer Walze mit einem Reinigungsgürtel, einen Scraper und eine Schmutzfluidaufnahme umfasst.

Aus der WO 2013/106762 A2 ist eine Oberflächenreinigungsmaschine mit einer Reinigungswalze und einer Antriebseinheit zum Antrieb der Reinigungswalze bekannt. Es ist eine Schmutzschale vorgesehen, in welche die Reinigungswalze bei der Rotation Schmutz kehrt. Die Schmutzschale kann geöffnet werden.

Aus der US 7,921,497 B2 ist ein Flurschrubbgerät bekannt, welches manuell betrieben ist und eine Antriebswalze umfasst, die an eine Schrubbwalze gekoppelt ist.

Aus den nicht vorveröffentlichten Anmeldungen PCT/EP2015/073275, PCT/EP2015/072929, PCT/EP2015/073529, PCT/EP2015/073116, PCT/EP2015/073478 sind Flächen-Reinigungsmaschinen bekannt. Aus der nicht vorveröffentlichten PCT/EP2015/073315 ist ebenfalls eine Flächen-Reinigungsmaschine bekannt.

Der Erfindung liegt die Aufgabe zugrunde, eine eingangs genannte Flächen-Reinigungsmaschine bereitzustellen, welche konstruktiv einfach ausgebildet ist und vorteilhafte Bedienungseigenschaften aufweist.

Diese Aufgabe wird bei der eingangs genannten Flächen-Reinigungsmaschine erfindungsgemäß dadurch gelöst, dass die Schmutzfluidtankeinrichtung zwischen der Reinigungswalzeneinheit und dem Antriebsmotor angeordnet ist.

Durch die Abstreif-Leiteinrichtung lässt sich Schmutzfluid von der mindestens einen Reinigungswalzeneinheit insbesondere über einen Abstreifeffekt lösen. Gelöstes Schmutzfluid lässt sich dann über die Abstreif-Leiteinrichtung in die Schmutzfluidtankeinrichtung lenken.

Die Schmutzfluidtankeinrichtung ist dann so angeordnet, dass von der mindestens einen Reinigungswalzeneinheit gelöstes Schmutzfluid unter Minimierung des entsprechenden Transportwegs in die Schmutzfluidtankeinrichtung gelangen kann.

Die entsprechende Flächen-Reinigungsmaschine lässt sich sauggebläsefrei ausbilden. Sie lässt sich dadurch auf konstruktiv einfache Weise mit geringem Gewicht realisieren.

Es müssen keine Leitungen zur Unterdruckbeaufschlagung der Reinigungs-walzeneinheit zur Absaugung von Schmutzfluid vorgesehen werden. Weiterhin weist die Flächen-Reinigungsmaschine keinen zusätzlichen Verbraucher (nämlich ein Sauggebläse) auf. Es muss kein Abscheider vorgesehen werden. Sie lässt sich dadurch energiesparend betreiben und dabei insbesondere vorteilhaft über eine Batterieeinrichtung und insbesondere wiederaufladbare Batterieeinrichtung betreiben.

Weiterhin lässt sich durch die Abstreif-Leiteinrichtung in einem gewissen Umfang ein Selbstreinigungseffekt für die mindestens eine Reinigungswalzeneinheit erreichen.

Bei einem Betrieb der Flächen-Reinigungsmaschine wirkt die mindestens eine angetriebene Reinigungswalzeneinheit (die insbesondere zusätzlich befeuchtet werden kann) auf eine zu reinigende Fläche. Die angetriebene Reinigungswalzeneinheit führt eine Wischbewegung durch, so dass der Kraftaufwand für einen Reinigungsvorgang für einen Bediener erniedrigt ist.

Weiterhin wird Schmutzfluid von der Reinigungswalzeneinheit aufgenommen und an die Schmutzfluidtankeinrichtung abgegeben. Ein Bediener kommt deshalb nicht in Kontakt mit Schmutzfluid.

Eine Reinigungswalzeneinheit ist insbesondere eine einteilige Reinigungswalze oder eine mehrteilige Reinigungswalze mit der gleichen Rotationsachse für alle Teile.

Günstig ist es, wenn die Abstreif-Leiteinrichtung so angeordnet und ausgebildet ist, dass Schmutzfluid, welches von der mindestens einen Reinigungswalzeneinheit aufgenommen wurde, durch die Abstreif-Leiteinrichtung von der mindestens einen Reinigungswalzeneinheit abgestreift wird und in die Schmutzfluidtankeinrichtung gelenkt wird. Es folgt eine Ablösung von Schmutzfluid durch Abstreifen. Die Leiteinrichtung sorgt für die Zuführung zu der Schmutzfluidtankeinrichtung. Beispielsweise kann zumindest teilweise die Leiteinrichtung für ein Abprallen von Schmutzfluid und ein Schleudern beispielsweise unter Wirkung der Zentrifugalkraft in die Schmutzfluidtankeinrichtung sorgen.

Günstigerweise ist bezogen auf eine Rotationsrichtung der mindestens einen Reinigungswalzeneinheit die Abstreif-Leiteinrichtung der Eingangsmündung nach geordnet. Dadurch kann die Abstreif-Leiteinrichtung insbesondere durch Abstreiferwirkung Schmutzfluid von der Reinigungswalzeneinheit lösen und zu der Eingangsmündung lenken. Beispielsweise bildet die Abstreif-Leiteinrichtung eine Wandung der Eingangsmündung.

Weiterhin ist es günstig, wenn die Abstreif-Leiteinrichtung so angeordnet und ausgebildet ist, dass Schmutzfluid von der mindestens einen Reinigungswalzeneinheit durch Abstreifen abgelöst wird. Dadurch ergibt sich eine einfache Zuführbarkeit von Schmutzfluid zu der Schmutzfluidtankeinrichtung.

Ganz besonders vorteilhaft ist es, wenn die Abstreif-Leiteinrichtung in einen Besatz der mindestens einen Reinigungswalzeneinheit ragt. Dadurch kann über die Abstreif-Leiteinrichtung Schmutzfluid von der mindestens einen Reinigungswalzeneinheit abgestreift werden.

Insbesondere ragt die Abstreif-Leiteinrichtung mit einer Tiefe von mindestens 5 % einer Dicke des Besatzes in den Besatz der mindestens einen Reinigungswalzeneinheit, bezogen auf einen feuchten Besatz.

Durch das Hineinragen ergibt sich ein Abstreifeffekt. Wenn die Abstreif-Leiteinrichtung nicht zu tief in den Besatz der mindestens einen Reinigungswalzeneinheit ragt, dann wird die Rotation der mindestens einen Reinigungswalzeneinheit nicht übermäßig erschwert.

Die Abstreif-Leiteinrichtung ist an der Schmutzfluidtankeinrichtung oder einem Reinigungswalzenhalter für die mindestens eine Reinigungswalzeneinheit angeordnet. Sie lässt sich dadurch auf definierte Weise zu der mindestens einen Reinigungswalzeneinheit positionieren.

Bei einem Ausführungsbeispiel ist die Abstreif-Leiteinrichtung mit der Schmutzfluidtankeinrichtung von dem Reinigungskopf abnehmbar. Dadurch ergibt sich ein einfacher konstruktiver Aufbau. Ferner lässt sich die Abstreif-Leiteinrichtung auf einfache Weise reinigen. Beispielsweise bildet dann die Abstreif-Leiteinrichtung eine Wandung der Eingangsmündung.

Günstig ist es, wenn die Abstreif-Leiteinrichtung an einer der Eingangsmündung zugewandten Kante abgerundet oder abgefast ist. Durch eine solche Abrundung beziehungsweise Abfasung werden die Fasern des Besatzes bei der Einwirkung der Abstreif-Leiteinrichtung besser "geschont". Es muss ein geringeres Drehmoment zur Rotation der Reinigungswalzeneinheit aufgewandt werden, so dass sich ein energiesparender Betrieb ergibt.

Insbesondere ist die Abstreif-Leiteinrichtung durch ein oder mehrere Kantenelemente gebildet. Die Kantenelemente sind Leisten, welche entsprechende Kanten aufweisen, die insbesondere in den Besatz der mindestens einen Reinigungswalzeneinheit ragen. Das oder die Kantenelemente können dabei eine Wandung der Eingangsmündung bilden. Insbesondere ist eine Kante eines Kantenelements abgerundet oder abgefast ausgebildet, wobei bezogen auf eine Rotationsrichtung der Reinigungswalzeneinheit diese abgerundete oder abgefaste Kante an die Eingangsmündung grenzt.

Bei einer Ausführungsform ist der mindestens einen Reinigungswalzeneinheit mindestens ein Kehrelement zugeordnet, durch welches Grobschmutz der mindestens einen Reinigungswalzeneinheit zuführbar ist und durch diese mitnehmbar ist. Das Kehrelement sorgt dafür, dass "aufgekehrter" Grobschmutz der mindestens einen Reinigungswalzeneinheit zugeführt wird zur Mitnahme. Dadurch wird der Anwendungsumfang der Flächen-Reinigungsmaschineerhöht.

Bei einem Ausführungsbeispiel ist bezogen auf eine Rotationsrichtung der mindestens einen Reinigungswalzeneinheit die Eingangsmündung der Schmutzfluidtankeinrichtung zwischen der Abstreif-Leiteinrichtung und dem der mindestens einen Reinigungswalzeneinheit zugeordneten Kehrelement positioniert. Dadurch lässt sich Schmutzfluid von der zu reinigenden Fläche aufnehmen. Ferner lässt sich Grobschmutz der mindestens einen Reinigungswalzeneinheit zuführen. Diese nimmt den Schmutz mit bis zur Abstreif-Leiteinrichtung. Dort wird Schmutzfluid abgelöst und kann dann an der Eingangsmündung der Schmutzfluidtankeinrichtung zugeführt werden.

Das mindestens eine Kehrelement ist beispielsweise an der Schmutzfluidtankeinrichtung oder einem Reinigungswalzenhalter angeordnet. Dadurch lässt sich eine definierte Position in Relation zu der mindestens einen Reinigungswalzeneinheit erreichen.

Bei einem Ausführungsbeispiel ist der Reinigungskopf schwenkbar an dem Gerätekörper angeordnet. Dadurch ergeben sich erweiterte Einsatzmöglichkeiten. Wenn beispielsweise enge Raumverhältnisse vorliegen, kann dann der Gerätekörper aufgrund der Schwenkbarkeit nach Bedarf gegenüber dem Reinigungskopf umpositioniert werden.

Beispielsweise ist der Antriebsmotor (für die mindestens eine Reinigungswalzeneinheit) an dem Gerätekörper außerhalb eines Gerätekörper-Gehäuses angeordnet oder mindestens teilweise in dem Gerätekörper-Gehäuse angeordnet. Dadurch ergibt sich ein einfacher konstruktiver Aufbau. Beispielsweise kann eine Kapselung des Antriebsmotors zur Bildung eines Schwenklagers genutzt werden.

Bei einem Ausführungsbeispiel sind mindestens eine erste Reinigungswalzeneinheit und eine zweite Reinigungswalzeneinheit vorgesehen, wobei die erste Reinigungswalzeneinheit und die zweite Reinigungswalzeneinheit gegenläufig rotierend angetrieben sind. Dadurch ergibt sich ein hoher Reinigungseffekt, da auf einen Flächenbereich über (mindestens) zwei Reinigungswalzeneinheiten einwirkbar ist. Jeder Reinigungswalzeneinheit ist dabei ein eigener Abstreif-Leiteinrichtungsteil zugeordnet.

Es kann dabei vorgesehen sein, dass jeder Reinigungswalzeneinheit ein eigener Tank zugeordnet ist.

Bei einer Ausführungsform weist die Eingangsmündung der Schmutzfluidtankeinrichtung eine Längserstreckungsrichtung auf, welche mindestens näherungsweise parallel zu einer Rotationsachse der mindestens einen Reinigungswalzeneinheit orientiert ist. Dadurch ergibt sich ein großer Reinigungsbereich über die mindestens eine Reinigungswalzeneinheit mit einem entsprechenden großen Abführungsbereich für Schmutzfluid.

Insbesondere weist die Eingangsmündung der Schmutzfluidtankeinrichtung eine Länge auf, welche mindestens mit einer Besatzlänge der mindestens einen Reinigungswalzeneinheit korrespondiert. Dadurch lässt sich effektiv Schmutzfluid abführen.

Die erfindungsgemäße Flächen-Reinigungsmaschine ist insbesondere als handgehaltene oder handgeführte Flächen-Reinigungsmaschine ausgebildet. Ein Bediener kann die Flächen-Reinigungsmaschine vorzugsweise mit einer Hand halten beziehungsweise führen.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels einer erfindungsgemäßen Flächen-Reinigungsmaschine;
- Figur 2: eine weitere perspektivische Darstellung eines Reinigungskopfs der Flächen-Reinigungsmaschine gemäß Figur 1, wobei ein Anschluss an einen Gerätekörper angedeutet ist;
- Figur 3: eine Seitenansicht des Reinigungskopfs gemäß Figur 2 mit abgenommener Schmutzfluidtankeinrichtung;
- Figur 4: eine Teilschnittansicht in der Ebene E gemäß Figur 1;
- Figur 5: eine vergrößerte Darstellung des Bereichs A gemäß Figur 4 mit fixierter Schmutzfluidtankeinrichtung;
- Figur 6: die gleiche Ansicht wie Figur 5, wobei eine Fixierungseinrichtung in einer solchen Stellung ist, dass die Schmutzfluidtankeinrichtung entnehmbar ist;
- Figur 7: die gleiche Ansicht wie Figur 5 in einer Zwischenstellung;
- Figur 8: eine perspektivische Ansicht eines Ausführungsbeispiels einer Schmutzfluidtankeinrichtung;
- Figur 9: eine Ansicht der Schmutzfluidtankeinrichtung gemäß Figur 8 in der Richtung B;
- Figur 10: eine Seitenansicht der Schmutzfluidtankeinrichtung gemäß Figur 8 in der Richtung C; und
- Figur 11: eine schematische Schnittansicht eines Reinigungskopfes eines weiteren Ausführungsbeispiels einer erfindungsgemäßen FlächenReinigungsmaschine.

Ein erstes Ausführungsbeispiel einer erfindungsgemäßen Flächen-Reinigungsmaschine, welches in Figur 1 gezeigt ist und in den Figuren 2 bis 10 in Teildarstellung gezeigt ist und mit 10 bezeichnet ist, ist insbesondere als handgehaltene und handgeführte Boden-Reinigungsmaschine für Hartböden ausgebildet.

Die Flächen-Reinigungsmaschine 10 umfasst einen Gerätekörper 12 und einen Reinigungskopf 14. Der Reinigungskopf 14 ist an dem Gerätekörper 12 angeordnet.

Bei einem Reinigungsvorgang an einer zu reinigenden Fläche 16 stützt sich die Flächen-Reinigungsmaschine 10 über eine Reinigungswalzeneinheit 18 und insbesondere eine einzige Reinigungswalzeneinheit 18 an der zu reinigenden Fläche 16 ab. Die Reinigungswalzeneinheit 18 weist eine einzige Rotationsachse auf (siehe unten). Die Reinigungswalzeneinheit 18 ist eine Reinigungswalze, die einteilig oder mehrteilig sein kann. Bei der unten beschriebenen Ausführungsform ist die Reinigungswalzeneinheit 18 eine zweiteilige Reinigungswalze.

Der Gerätekörper 12 weist eine Längsachse 20 auf. Die Flächen-Reinigungsmaschine 10 ist stielgehalten beziehungsweise stielgeführt. Dazu sitzt an dem Gerätekörper 12 eine Haltestabeinrichtung 22.

Bei einem Ausführungsbeispiel umfasst die Haltestabeinrichtung 22 einen (insbesondere genau einen) Haltestab 24, welcher eine Längserstreckung parallel zur Längsachse 20 aufweist. An einem oberen Bereich der Haltestabeinrichtung 22 ist ein Griff 26 und insbesondere ein Bügelgriff angeordnet. Ein Bediener kann an diesem Griff 26 einhändig die Flächen-Reinigungsmaschine 10 halten und auf der zu reinigenden Fläche 16 (mit aufgestützter Reinigungswalzeneinheit 18) führen.

Die Haltestabeinrichtung 22 kann bezüglich einer Länge in der Längsachse 20 längenveränderlich oder längenfest ausgebildet sein.

Die Flächen-Reinigungsmaschine 10 ist in ihren Abmessungen so ausgebildet, dass bei auf der zu reinigenden Fläche 16 aufgestützter Reinigungswalzeneinheit 18 ein Bediener ein Reinigungsvorgang an der zu reinigenden Fläche 16 bequem mit einem abgewinkelten Haltearm durchführen kann. Insbesondere liegt eine Länge der Flächen-Reinigungsmaschine 10 in der Längsachse 20 zwischen der Reinigungswalzeneinheit 18 und dem Bügelgriff 26 in einem Bereich zwischen 60 cm und 130 cm.

An dem Griff 26 sind insbesondere ein oder mehrere Bedienungselemente angeordnet. Beispielsweise ist ein Schalter angeordnet, über den die Flächen-Reinigungsmaschine 10 für einen Reinigungsbetrieb einschaltbar beziehungsweise ausschaltbar ist. Durch diesen Schalter ist der Betrieb eines Antriebsmotors 28 für einen Rotationsbetrieb der Reinigungswalzeneinheit 18 schaltbar. Ferner kann ein Schalter zur Betätigung einer Ventileinrichtung 38 (siehe unten) vorgesehen sein.

Der Gerätekörper 12 umfasst ein Gehäuse 30, in welchem Komponenten der Flächen-Reinigungsmaschine 10 geschützt angeordnet sind.

An dem Gehäuse 30 ist ein Halter 32 angeordnet. An dem Halter 32 ist eine Tankeinrichtung 34 für Reinigungsflüssigkeit (insbesondere Wasser mit oder ohne einem zusätzlichen Reinigungsmittel) abnehmbar angeordnet.

An dem Gehäuse 30 ist am Halter 32 eine Tankaufnahme 36 für die Tankeinrichtung 34 angeordnet. Ein entsprechender Auslass der Tankeinrichtung 34 ist mit der Tankaufnahme 36 verbindbar.

In dem Gehäuse 30 ist der Tankaufnahme 36 nachgeordnet eine Ventileinrichtung 38 positioniert.

Von der Ventileinrichtung 38 führen eine oder mehrere Fluidleitungen 40 zu dem Reinigungskopf 14.

Die Ventileinrichtung 38 weist ein Sperrventil auf, über welches die Zufuhr von Reinigungsflüssigkeit aus der Tankeinrichtung 34 zu dem Reinigungskopf 14 schaltbar sperrbar ist. Der Ventileinrichtung 38 kann eine Filtereinrichtung 39 für Reinigungsflüssigkeit zugeordnet sein. Die Filtereinrichtung 39 ist insbesondere dem Sperrventil vorgeschaltet und zwischen der Ventileinrichtung 38 und der Tankaufnahme 36 angeordnet.

Bei offenem Sperrventil kann Reinigungsflüssigkeit aus der Tankeinrichtung 34 durch die Fluidleitung oder Fluidleitungen 40 zu dem Reinigungskopf 14 strömen und die zu reinigende Fläche 16 beaufschlagen.

An dem Reinigungskopf 14 sind dazu eine oder mehrere Auslassmündungen für Reinigungsflüssigkeit vorgesehen. Es ist dabei grundsätzlich möglich, dass die Auslassmündung oder Auslassmündungen so angeordnet sind, dass die zu reinigende Fläche 16 direkt mit Reinigungsflüssigkeit beaufschlagt wird.

Bei einer vorteilhaften Variante sind die Auslassmündung oder Auslassmündungen so angeordnet, dass die Reinigungswalzeneinheit 18 und insbesondere ein Besatz 42 der Reinigungswalzeneinheit 18 mit Reinigungsflüssigkeit beaufschlag wird. Bei einer Beaufschlagung der Reinigungswalzeneinheit 18 über Reinigungsflüssigkeit wird dann die zu reinigende Fläche 16 indirekt mit Reinigungsflüssigkeit beaufschlagt.

Der Besatz 42 ist insbesondere aus einem textilen Material hergestellt.

Der Ventileinrichtung 38 ist ein Schalter zugeordnet, durch welchen der Benutzer einstellen kann, ob das Sperrventil der Ventileinrichtung 38 gesperrt ist (das heißt der Zufluss von Reinigungsflüssigkeit zu dem Reinigungskopf 14 gesperrt ist), oder ob das Sperrventil offen ist (das heißt der Zufluss für Reinigungsflüssigkeit aus der Tankeinrichtung 34 zu dem Reinigungskopf 14 freigegeben ist).

Dieser Schalter kann an dem Gehäuse 30 angeordnet sein. Es ist grundsätzlich auch möglich, dass der Schalter an dem Griff 26 angeordnet ist.

Bei einem Ausführungsbeispiel ist in dem Gehäuse 30 eine Batterieeinrichtung 44 zur elektrischen Energieversorgung des Antriebsmotors 28 angeordnet. Die Batterieeinrichtung 44 ist wiederaufladbar. Dadurch lässt sich die Flächen-Reinigungsmaschine 10 unabhängig von einer Netzversorgung betreiben.

Es ist aber grundsätzlich auch möglich, dass die Flächen-Reinigungsmaschine 10 über Netzstrom betrieben wird. Es ist dann eine entsprechende Anschlusseinrichtung für Netzstrom an der Flächen-Reinigungsmaschine 10 angeordnet.

Die Batterieeinrichtung 44 kann dabei abnehmbar von dem Gerätekörper 12 sein, um an einem entsprechenden Ladegerät eine Wiederaufladung durchführen zu können.

Es kann auch vorgesehen sein, dass in den Gerätekörper 12 eine entsprechende Ladeeinrichtung integriert ist und eine Wiederaufladung ohne Entfernen der Batterieeinrichtung 44 von dem Gerätekörper 12 durchführbar ist. Entsprechende Anschlussbuchsen sind beispielsweise an dem Haltestab 24 angeordnet.

Der Antriebsmotor 28 ist ein Elektromotor. Er weist eine Motorachse 46 auf. Die Motorachse 46 ist koaxial zu einer Rotationsachse des Antriebsmotors 28.

Der Antriebsmotor 28 sitzt zwischen dem Reinigungskopf 14 und dem Gehäuse 30 an dem Gerätekörper 12.

Bei einem Ausführungsbeispiel ist die Motorachse 46 in einem Winkel zu der Längsachse 20 des Gerätekörpers 12 (und des Haltestabs 24) orientiert. Der Winkel zwischen der Motorachse 46 und der Längsachse 20 liegt beispielsweise im Bereich zwischen 150° und 170°.

Bei einem Ausführungsbeispiel ist der Reinigungskopf 14 um eine Schwenkachse 48 (vgl. die Figuren 2 und 3) bezüglich des Gerätekörpers 12 schwenkbar. Diese Schwenkbarkeit ist in Figur 2 durch den Doppelpfeil mit dem Bezugszeichen 50 angedeutet.

Insbesondere ist die Schwenkachse 48 koaxial zu der Motorachse 46.

Bei einer Ausführungsform ist der Antriebsmotor 28 an einer Innenhülse 52 angeordnet. Diese Innenhülse 52 bildet vorzugsweise eine Kapselung des Antriebsmotors 28.

An dem Gerätekörper 12 sitzt fest eine Außenhülse 54. Die Innenhülse 52 sitzt in der Außenhülse 54. Die Innenhülse 52 ist dabei um die Schwenkachse 48 relativ zu der Außenhülse 54 schwenkbar, wobei die Innenhülse 52 in der Außenhülse 54 schwenkbar gelagert ist. Die Innenhülse 52 und die Außenhülse 54 bilden ein Schwenklager 56 für die Schwenkbarkeit des Reinigungskopfes 14 relativ zu dem Gerätekörper 12. Der Antriebsmotor 28 ist dabei um die Schwenkachse 48 relativ zu dem Gerätekörper 12 schwenkbar. Entsprechende Zuleitungen von der Batterieeinrichtung 44 zu dem Antriebsmotor 28 sind so angeordnet und ausgebildet, dass sie die Schwenkbarkeit erlauben. Entsprechend sind die Fluidleitung 40 oder die Fluidleitungen 40 so ausgebildet, dass sie diese Schwenkbarkeit erlauben.

Das Schwenklager 56 weist eine Grundstellung auf, welche beispielsweise dadurch definiert ist, dass (die einzige) eine Rotationsachse 58 der Reinigungswalzeneinheit 18 senkrecht zu der Ebene E gemäß Figur 1 orientiert ist. Eine Verschwenkung um die Schwenkachse 58 gegenüber dieser Grundstellung äußert sich in einer Winkelstellung der Rotationsachse 58 zu der Ebene E.

Das Schwenklager 56 ist insbesondere derart eingestellt, dass ein bezogen auf einen normalen Reinigungsbetrieb besonderer Kraftaufwand notwendig ist, um eine Verschwenkung des Reinigungskopfes 14 aus seiner Grundstellung zu bewirken.

Die Schwenkbarkeit des Reinigungskopfes 14 um die Schwenkachse 48 ermöglicht verbesserte Reinigungsmöglichkeiten auch an schwerer zugänglichen Stellen, indem gewissermaßen der Gerätekörper 12 mit der Haltestabeinrichtung 22 gegenüber der zu reinigenden Fläche 16 "umpositioniert" werden kann.

Der Reinigungskopf 14 weist einen Reinigungswalzenhalter 60 auf, an welchem die Reinigungswalzeneinheit 18 um die Rotationsachse 58 rotierbar sitzt. Der Reinigungswalzenhalter 60 ist drehfest mit der Innenhülse 52 verbunden.

Der Reinigungswalzenhalter 60 weist einen Haltebereich 62 für die Reinigungswalzeneinheit 18 auf, und eine Aufnahmekammer 64 für eine Schmutzfluidtankeinrichtung 66 (vgl. beispielsweise Figur 3).

Die Aufnahmekammer 64 ist zwischen dem Haltebereich 62 und der Innenhülse 52 positioniert. Die Innenhülse 52 ist insbesondere mit einer Außenseite der Aufnahmekammer 64 fest verbunden.

Die Reinigungswalzeneinheit 18 ist über eine Getriebeeinrichtung 68 drehmomentwirksam an den Antriebsmotor 28 gekoppelt.

Die Getriebeeinrichtung 68 verbindet drehmomentwirksam eine Motorwelle des Antriebsmotors 28 (welche um die Motorachse 46 rotiert) mit einer Welle 70 für die Reinigungswalzeneinheit 18.

Die Getriebeeinrichtung 68 umfasst bei einem Ausführungsbeispiel einen Drehzahluntersetzer. Dieser dient zu einer Herabsetzung einer Drehzahl im Vergleich zur Drehzahl der Motorwelle. Beispielsweise weist ein Standard-Elektromotor Drehzahlen in der Größenordnung von 7000 Umdrehungen pro Minute auf. Der Drehzahluntersetzer sorgt für eine Herabsetzung der Drehzahl auf beispielsweise circa 400 Umdrehungen pro Minute.

Der Drehzahluntersetzer kann in der Innenhülse 52 oder außerhalb der Innenhülse 52 an dem Reinigungswalzenhalter 60 angeordnet sein.

Der Drehzahluntersetzer ist beispielsweise als Planetenradgetriebe ausgebildet.

Die Getriebeeinrichtung 68 weist ferner ein Winkelgetriebe auf, welches für eine Drehmomentumlenkung sorgt, um einen Antrieb der Reinigungswalzeneinheit 18 mit der Rotationsachse 58 quer (und insbesondere senkrecht) zur Motorachse 46 zu bewirken. Das Winkelgetriebe ist insbesondere dem Drehzahluntersetzer nachgeschaltet.

Bei einem Ausführungsbeispiel weist das Winkelgetriebe ein oder mehrere Zahnräder auf, welche drehfest an eine entsprechende Welle des Drehzahluntersetzers gekoppelt sind. Diese wirken auf ein Kegelzahnrad zur Winkelumsetzung.

Die Getriebeeinrichtung 68 umfasst bei einem Ausführungsbeispiel ferner einen Riemen, welcher drehmomentwirksam an das Winkelgetriebe gekoppelt ist und auf die Welle 70 wirkt. Der Riemen überbrückt den Abstand zwischen der Welle 70 und dem Winkelgetriebe und sorgt für eine Drehzahluntersetzung.

Bei einem Ausführungsbeispiel ist die Reinigungswalzeneinheit 18 zweiteilig ausgebildet mit einem ersten Teil 72 und einem zweiten Teil 74. Der erste Teil 72 sitzt drehfest an einer ersten Seite der Welle 70 und der zweite Teil 74 sitzt drehfest an einer der ersten Seite der Welle 70 gegenüberliegenden zweiten Seite.

In einem Zwischenbereich 76 zwischen dem ersten Teil 72 und dem zweiten Teil 74 ist die Getriebeeinrichtung 68 geführt und an die Welle 70 angekoppelt. Sie weisen die gleiche Rotationsachse 58 auf.

Die Reinigungswalzeneinheit 18 beziehungsweise der erst Teil 72 und der zweite Teil 74 der Reinigungswalzeneinheit 18 weisen eine Hülse 78 auf (vgl. beispielsweise Figur 5), welche zylindrisch ausgebildet ist. An der Hülse 78 ist der Besatz 42 angeordnet. Über die Hülse 78 ist die Reinigungswalzeneinheit 18 beziehungsweise der erste Teil 72 und der zweite Teil 74 an der Welle 70 fixiert.

Die Reinigungswalzeneinheit 18 ist so an dem Reinigungskopf 14 angeordnet, dass die Rotationsachse 58 senkrecht zu der Längsachse 20 orientiert ist.

Die Reinigungswalzeneinheit 18 weist eine Länge längs der Rotationsachse 58 zwischen einer ersten Stirnseite 80 (welche an dem ersten Teil 72 gebildet ist) und einer zweiten Stirnseite 82 (welche an dem zweiten Teil 74 gebildet ist) auf, welche erheblich größer ist als eine entsprechende Breite des Gerätekörpers 12 senkrecht zu der Längsachse 20. Insbesondere liegt eine Länge der Reinigungswalzeneinheit 18 zwischen der ersten Stirnseite 80 und der zweiten Stirnseite 82 bei mindestens 20 cm und vorzugsweise bei mindestens 25 cm.

Die Aufnahmekammer 64 weist einen Boden 84 (vgl. beispielsweise Figur 5) auf. An dem Boden 84 ist quer zu diesem orientiert eine Aufnahmekammerwandung 86 angeordnet. Die Aufnahmekammerwandung 86 und der Boden 84 der Aufnahmekammer 64 definieren einen Aufnahmeraum 88 für die Schmutzfluidtankeinrichtung 66.

Dem Boden 84 gegenüberliegend ist der Aufnahmeraum 88 offen. Über eine entsprechende Seite 90 ist die Schmutzfluidtankeinrichtung 66 aus dem Aufnahmeraum 88 entnehmbar beziehungsweise in diesen einsetzbar. Eine Entnahmerichtung beziehungsweise Einsetzrichtung 92 (vgl. Figur 6) ist im Wesentlichen senkrecht zu dem Boden 84 (und senkrecht zu der Rotationsachse 58).

Bei einem Ausführungsbeispiel weist die Aufnahmekammerwandung 86 an einem Wandungsbereich 94 der Aufnahmekammerwandung 86 eine Stufe 96 auf. Der Wandungsbereich 94 ist dabei dem Haltebereich 62 zugewandt.

Die Stufe 96 ist ferner nahe zu dem Boden 84 angeordnet.

Der Aufnahmekammer 64 ist eine Fixierungseinrichtung 98 zugeordnet, über welche die Schmutzfluidtankeinrichtung 66 an der Aufnahmekammerwandung 86 in einer Halteposition 100 (Figur 5) fixierbar ist. Die Fixierung erfolgt insbesondere durch Formschluss.

Bei einer Ausführungsform umfasst die Fixierungseinrichtung 98 eine Klappe 102, welche um eine Schwenkachse 104 mittels eines Schwenklagers 106 schwenkbar an dem Reinigungskopf 14 angeordnet ist. Das Schwenklager 106 ist dabei an oder in der Nähe der Innenhülse 52 positioniert.

Die Schwenkachse 104 ist parallel zu der Rotationsachse 58 der Rotationswalze 18 orientiert.

In der Halteposition 100 wirkt die Klappe 102 auf die Schmutzfluidtankeinrichtung 66 und hält diese an der Aufnahmekammer 64 in dem Aufnahmeraum 88.

Zur Entnahme der Schmutzfluidtankeinrichtung 66 von dem Reinigungskopf 14 ist ausgehend von dieser Halteposition 100 die Klappe 102 in Richtung des Gerätekörpers 12 schwenkbar (vgl. in Figur 6, angedeutet durch das Bezugszeichen 108), um die Schmutzfluidtankeinrichtung 66 freizugeben, so dass diese in der Entnahmerichtung 92 an der Seite 90 aus dem Aufnahmeraum 88 herausnehmbar ist und von dem Reinigungskopf 14 abnehmbar ist.

Die Schmutzfluidtankeinrichtung 66 (Figuren 8 bis 10) ist als Einheit ausgebildet. Sie weist eine erste Kammer 110 auf, welche dem ersten Teil 72 der Reinigungswalzeneinheit 18 zugeordnet ist, und weist eine zweite Kammer 112 auf, welche dem zweiten Teil 74 der Reinigungswalzeneinheit 18 zugeordnet ist.

Die erste Kammer 110 nimmt Schmutzfluid auf, welches von dem ersten Teil 72 der Reinigungswalzeneinheit 18 stammt, und die zweite Kammer 112 nimmt Schmutzfluid auf, welches von dem zweiten Teil 74 der Reinigungswalzeneinheit 18 kommt.

Es ist dabei grundsätzlich möglich, dass die erste Kammer 110 und die zweite Kammer 112 fluidwirksam miteinander verbunden sind, und dabei beispielsweise fluidwirksam mit einer gemeinsamen Entleerungsöffnung verbunden sind.

Es kann auch vorgesehen sein, dass die erste Kammer 110 und die zweite Kammer 112 fluiddicht voneinander getrennt sind und jede Kammer 110, 112 eine eigene Auslassöffnung aufweist.

Die erste Kammer 110 und die zweite Kammer 112 sind beabstandet; zwischen der ersten Kammer 110 und der zweiten Kammer 112 weist die Schmutzfluidtankeinrichtung 66 eine Ausnehmung 114 auf. Die Ausnehmung 114 ist bezogen auf eine Längserstreckungsachse 116 der Schmutzfluidtankeinrichtung 66 in einen mittleren Bereich der Schmutzfluidtankeinrichtung 66 angeordnet.

Wenn die Schmutzfluidtankeinrichtung 66 in der Halteposition 100 an dem Reinigungskopf 14 fixiert ist, dann ist die Längserstreckungsachse 116 parallel zu der Rotationsachse 58 der Reinigungswalzeneinheit 18 orientiert.

Die Längserstreckungsachse 116 der Schmutzfluidtankeinrichtung 66 verläuft zwischen einem ersten äußeren Ende 118 und einem zweiten äußeren Ende 120 der Schmutzfluidtankeinrichtung 66, wobei die Schmutzfluidtankeinrichtung 66 zwischen dem ersten äußeren Ende 118 und dem zweiten äußeren Ende 120 ihre größten Längenabmessungen aufweist.

Die Ausnehmung 114 dient zur Durchführung mindestens eines Teilbereichs der Getriebeeinrichtung 68. Die Reinigungswalzeneinheit 18 ist mittig angetrieben. Die Getriebeeinrichtung 68 überbrückt die Distanz zwischen dem Antriebsmotor 28 und der Welle 70. Die Ausnehmung 114 spart an der Schmutzfluidtankeinrichtung 86 gewissermaßen den Raumbereich aus, welcher die Getriebeeinrichtung 68 aufnimmt.

Es kann vorgesehen sein, dass die Aufnahmekammer 64 einen jeweiligen Aufnahmeraum 88 für die erste Kammer 110 und die zweite Kammer 112 aufweist.

Es ist auch möglich, dass ein gemeinsamer Aufnahmeraum 88 für die erste Kammer 110 und die zweite Kammer 112 vorgesehen ist.

Die erste Kammer 110 und die zweite Kammer 112 sind über eine Brücke 122 miteinander verbunden, so dass die Schmutzfluidtankeinrichtung 66 eine Einheit bildet und als Ganzes von dem Reinigungskopf 14 abnehmbar ist beziehungsweise in diesen einsetzbar ist.

Bei einem Ausführungsbeispiel weist die Schmutzfluidtankeinrichtung 66 eine Deckelklappe 124 auf, welche schwenkbar über beabstandete Schwenklager 126a, 126b an der ersten Kammer 110 und der zweiten Kammer 112 sitzt.

Die Deckelklappe 124 kann aufgeklappt werden, um eine entsprechende Entleerungsöffnung für die erste Kammer 110 und die zweite Kammer 112 bereitzustellen und um gegebenenfalls die Schmutzfluidtankeinrichtung 66 in einem Innenraum reinigen zu können.

Bei einem Ausführungsbeispiel, welches in den Figuren 8 bis 10 gezeigt ist, sind die erste Kammer 110 und die zweite Kammer 112 fluiddicht voneinander getrennt. Die Deckelklappe 124 ist eine gemeinsame Deckelklappe sowohl für die erste Kammer 110 als auch die zweite Kammer 112. Durch Öffnen der Deckelklappe 124 können dann sowohl die erste Kammer 110 als auch die zweite Kammer 112 entleert werden beziehungsweise es ist ein Zugang zu der ersten Kammer 110 und der zweiten Kammer 112 bereitgestellt, um eine entsprechende Reinigung durchführen zu können.

Die Deckelklappe ist mit der ersten Kammer 110 und/oder der zweiten Kammer 112 und/oder der Brücke 122 derart fixierbar, dass bei geschlossener Deckelklappe 124 eine fluiddichte Schmutzfluidtankeinrichtung 66 (bis auf eine Eingangsmündung) bereitgestellt ist.

Es ist grundsätzlich möglich, dass die Schmutzfluidtankeinrichtung 66 auch mechanisch getrennte Kammern umfasst, wobei dann jeweils eine Kammer dem ersten Teil 72 und dem zweiten Teil 74 der Reinigungswalzeneinheit 18 zugeordnet ist. In diesem Falle müssen dann die entsprechenden Teile der Schmutzfluidtankeinrichtung getrennt von dem Reinigungskopf 14 entnommen werden beziehungsweise eingesetzt werden.

Die Schmutzfluidtankeinrichtung 66 weist eine Unterseite 128 auf, welche an einer Außenseite des Bodens 84 jeweils an der ersten Kammer 110 und an der zweiten Kammer 112 gebildet ist. Sie weist ferner eine der Unterseite 128 gegenüberliegende Oberseite 130 auf, welche an einer Außenseite der Deckelklappe 124 gebildet ist.

An der Oberseite 130 der Schmutzfluidtankeinrichtung 66 und damit an der Deckelklappe 124 ist eine Ausnehmung 132 (oder sind mehrere Ausnehmungen 132) gebildet. Die Ausnehmung oder Ausnehmungen 132 sind rinnenförmig und weisen eine Hinterschneidungsfläche 134 auf.

Die Klappe 102 weist ein Gegenelement 136 (oder mehrere Gegenelemente 136) auf, welche zur Kooperation mit der Ausnehmung 132 dienen.

An dem Gegenelement 136 oder den Gegenelementen 136 ist ein Sperrelement 138 angeordnet (Figuren 5 bis 7), welches zur Kooperation mit der Hinterschneidungsfläche 134 dient. Wenn das Gegenelement 136 mit seinem Sperrelement 138 in die Ausnehmung 132 eingetaucht ist und die Halteposition 100 erreicht ist, dann liegt das Sperrelement 138 an der Hinterschneidungsfläche 134 an. Dadurch ist die Klappe 102 gegenüber Wegschwenken von der Oberseite 130 der Schmutzfluidtankeinrichtung 66 gesperrt. Es muss ein entsprechender Kraftaufwand ausgeübt werden, um das Sperrelement 138 von der Hinterschneidungsfläche 134 weg zu führen.

Die Schmutzfluidtankeinrichtung 66 ist in Relation zu der Klappe 102 und der Aufnahmekammer 64 so positioniert, dass, wenn die Schmutzfluidtankeinrichtung 66 in der Halteposition 100 an der Aufnahmekammer 64 positioniert ist, das Sperrelement 138 in die Ausnehmung 132 eingetaucht ist und entsprechend an der Hinterschneidungsfläche 134 anliegt und damit die Halteposition 100 sichert.

Bei einem Ausführungsbeispiel weist die Schmutzfluidtankeinrichtung 66 eine an die Stufe 96 angepasste Stufe 140 (vgl. beispielsweise Figur 6) auf.

Wenn die Schmutzfluidtankeinrichtung 66 in den Aufnahmeraum 88 eingesetzt ist, dann sperrt die Aufnahmekammerwandung 86 eine Beweglichkeit der Schmutzfluidtankeinrichtung 66 in dem Aufnahmeraum 88 in den Querrichtungen zu der Entnahme-/Einsetzrichtung 92.

Diese Formschlusssperrung wird gegebenenfalls durch die Stufen 96, 140 unterstützt.

Der Boden 84 der Aufnahmekammer 64 verhindert ein "Austauchen" der Schmutzfluidtankeinrichtung 66 beim Einsetzen.

Wenn die Klappe 102 geschlossen wird und das Sperrelement 138 in der Ausnehmung 132 mit Anlage an der Hinterschneidungsfläche 134 positioniert ist, dann erfolgt eine Sperrung der Beweglichkeit parallel zu der Entnahmerichtung 92 um die Halteposition 100 der Schmutzfluidtankeinrichtung 66 an der Aufnahmekammer 64 ist gesichert.

Die Klappe 102 ist insbesondere als Niederhalter ausgebildet, welche für eine definierte Positionierung der Schmutzfluidtankeinrichtung 66 in Relation zu der Reinigungswalzeneinheit 18 sorgt.

Die Klappe 102 ist insbesondere derart elastisch angeordnet beziehungsweise ausgebildet, dass in der Halteposition 100 die Klappe 102 eine entsprechende Positionierungskraft ausübt und insbesondere dabei die Schmutzfluidtankeinrichtung 66 gegen den Boden 84 und auch den Wandungsbereich 94 gedrückt wird. Das Drücken gegen den Wandungsbereich 94 wird auch durch Kooperation der Stufe 96 an den Wandungsbereich 94 mit der Stufe 140 in der Schmutzfluidtankeinrichtung 66 unterstützt.

Es kann vorgesehen sein, dass die Klappe 102 beispielsweise an dem Schwenklager 106 federgestützt ist. Alternativ oder zusätzlich kann die Klappe 102 derart beispielsweise an dem Gegenelement 136 ausgebildet sein, dass eine entsprechende elastische Kraft auf die Schmutzfluidtankeinrichtung 66 ausübbar ist.

Der Reinigungskopf 14 weist eine Abstreif-Leiteinrichtung 142 (vgl. Figur 5) auf, welche auf die Reinigungswalzeneinheit 18 (und dabei auf den ersten Teil 72 und den zweiten Teil 74) wirkt und dazu dient, von der Reinigungswalzeneinheit 18 mitgenommenes Schmutzfluid (insbesondere Wasser mit Schmutzpartikeln) zu lösen und einer Eingangsmündung 144 der Schmutzfluidtankeinrichtung 66, welche in der Halteposition 100 an dem Reinigungskopf 14 fixiert ist, zuzuführen. Dadurch wird dann Schmutzfluid in die Schmutzfluidtankeinrichtung 66 eingekoppelt.

Die Eingangsmündung 144 der Schmutzfluidtankeinrichtung 66 ist schlitzartig ausgebildet (Figur 9). Sie umfasst einen ersten Teil 146, welcher eine Eingangsmündung für die erste Kammer 110 ist, und umfasst einen zweiten Teil 148, welcher eine Eingangsmündung für die zweite Kammer 112 ist.

Bei dem in Figur 9 gezeigten Ausführungsbeispiel weisen der erste Teil 146 und der zweite Teil 148 jeweils eine größere Länge in der Längserstreckungsachse 116 auf als die zugeordnete Kammer 110 beziehungsweise 112. Die Schmutzfluidtankeinrichtung 66 weist am Ende der Eingangsmündung 144 an dem ersten Teil 146 und an dem zweiten Teil 148 eine jeweilige Wandung auf, um über den ersten Teil 146 und den zweite Teil 148 der Eingangsmündung 144 eingesammeltes Schmutzfluid jeweils der ersten Kammer 110 beziehungsweise der zweiten Kammer 112 zuführen zu können.

Der erste Teil 146 der Eingangsmündung 144 ist dem ersten Teil 72 der Reinigungswalzeneinheit 18 zugeordnet. Der zweite Teil 148 der Eingangsmündung 144 ist dem zweiten Teil 74 der Reinigungswalzeneinheit 18 zugeordnet. Der erste Teil 146 und der zweite Teil 148 der Eingangsmündung 144 sind beabstandet zueinander entsprechend der Beabstandung des ersten Teils 72 und des zweiten Teils 74.

Vorzugsweise weisen der erste Teil 146 und der zweite Teil 148 jeweils eine Länge in der Längserstreckungsachse 116 auf, welcher mindestens näherungsweise einer entsprechenden Besatzlänge des ersten Teils 72 beziehungsweise des zweiten Teils 74 der Reinigungswalzeneinheit 18 längs der Rotationsachse 58 entspricht.

Die Abstreif-Leiteinrichtung 142 ist so ausgebildet, dass über sie Schmutzfluid von der Reinigungswalzeneinheit 18 abstreift und in die Eingangsmündung 144 leitet.

Es ist dabei möglich, dass bei rotierender Reinigungswalzeneinheit 18 ein Leiteffekt über die Wirkung der Zentrifugalkraft erzielt wird und gewissermaßen Schmutzfluid in die Schmutzfluidtankeinrichtung 66 geschleudert wird.

Die Abstreif-Leiteinrichtung 142 ist beabstandet zu der Rotationsachse 58.

Bei einer Ausführungsform (vgl. beispielsweise Figur 5) ragt die Abstreif-Leiteinrichtung 142 mit einer Tiefe T in den Besatz 42 der Reinigungswalzeneinheit 18. Die Tiefe T liegt insbesondere mindestens bei 5 % einer Dicke D (Figur 5) des Besatzes 42 der Reinigungswalzeneinheit 18 bezogen auf einen feuchten Zustand des Besatzes 42.

Die Abstreif-Leiteinrichtung 142 ist insbesondere durch ein oder mehrere Kantenelemente 150 gebildet. Beispielsweise ist dem ersten Teil 72 und dem zweiten Teil 74 der Reinigungswalzeneinheit 18 ein jeweiliges Kantenelement 150 zugeordnet.

Ein Kantenelement 150 ist als Leiste ausgebildet, welche entsprechend in den Besatz 42 der Reinigungswalzeneinheit 18 an dem ersten Teil 72 und dem zweiten Teil 74 ragt.

Das Kantenelement 150 weist eine relativ kleine Dicke auf, welche insbesondere kleiner ist als eine Dicke D des Besatzes 42.

Bei einem Ausführungsbeispiel sind das Kantenelement 150 oder die Kantenelemente 150 gekrümmt ausgebildet.

Die Abstreif-Leiteinrichtung 142 mit dem Kantenelement 150 oder den Kantenelementen 150 bildet insbesondere eine Wandung der Eingangsmündung 144.

Das oder die Kantenelemente 150 sind an einer Kante, welcher die Eingangsmündung 144 zugewandt ist, abgerundet oder abgefast ausgebildet. Dadurch werden Fasern des Besatzes 42 geschont und es muss bei der Rotation der Reinigungswalzeneinheit 18 eine geringe Kraft überwunden werden. Dadurch wiederum wird ein Energiespareffekt erzielt. Diese Abrundung an der Kante ist in Figur 5 mit dem Bezugszeichen 151 angedeutet.

Es kann grundsätzlich vorgesehen sein, dass die Abstreif-Leiteinrichtung 142 an dem Reinigungswalzenhalter 60 angeordnet ist.

Bei dem gezeigten Ausführungsbeispiel sitzt die Abstreif-Leiteinrichtung 142 an der Schmutzfluidtankeinrichtung 66.

Diese weist eine Wandung 152 auf, welche in der Halteposition 100 dem Wandungsbereich 94 zugewandt ist. Das oder die Kantenelemente 150 sind an der entsprechenden Wandung 152 der ersten Kammer 110 und der zweiten Kammer 112 angeordnet.

Die entsprechende Abstreif-Leiteinrichtung 142 ist dabei vorzugsweise außerhalb der Deckelklappe 124 der Schmutzfluidtankeinrichtung 66 angeordnet.

Bei dieser Ausführungsform wird die Abstreif-Leiteinrichtung 142 von dem Reinigungskopf 14 abgenommen, wenn die Schmutzfluidtankeinrichtung 66 von diesem abgenommen wird.

Es ist ferner vorgesehen, dass an dem Reinigungskopf 14 der Reinigungswalzeneinheit 18 zugeordnet eine Abdeckung 154 positioniert ist. Die Abdeckung 154 ist nachfolgend der Abstreif-Leiteinrichtung 142 (mit dem oder den Kantenelementen 150) angeordnet. Das Kantenelement 150 ist so gekrümmt ausgebildet, dass es an einer entsprechenden Krümmung der Reinigungswalzeneinheit 118 mit dem Besatz 42 angepasst ist.

Grundsätzlich kann die Abdeckung 154 den Besatz 42 berühren oder in diesen eindringen, wobei das Eindringen vorzugsweise in einer geringeren Tiefe erfolgt als das Eindringen der Abstreif-Leiteinrichtung 142 über die Tiefe T.

Bei einem Ausführungsbeispiel mündet die Fluidleitung 40 beziehungsweise münden die Fluidleitungen 40 in einen Bereich 156 zwischen der Abdeckung 154 und der Abstreif-Leiteinrichtung 142. In diesem Bereich kann dann die Reinigungswalzeneinheit 18 mit Reinigungsflüssigkeit aus der Tankeinrichtung 34 beaufschlagt werden.

Insbesondere weist der Bereich 146 eine Länge längs der Rotationsachse 58 auf, welche mindestens näherungsweise einer entsprechenden Länge des ersten Teils 72 beziehungsweise des zweiten Teils 74 der Reinigungswalzeneinheit 18 entspricht, um eine gleichmäßige Flüssigkeitsbeaufschlagung der Reinigungswalzeneinheit 18 über deren Länge zu ermöglichen.

Bei dem gezeigten Ausführungsbeispiel ist die Abdeckung 154 an der Schmutzfluidtankeinrichtung 66 angeordnet.

Es muss dann entsprechend dafür gesorgt werden, dass eine geeignete Ankopplung der Fluidleitung 40 oder Fluidleitungen 40 erreicht ist.

Bezogen auf eine Rotationsrichtung 158 (vgl. Figur 5) der Reinigungswalzeneinheit 18 in einem Reinigungsbetrieb ist die Abstreif-Leiteinrichtung 142 mit ihrem Kantenelement 150 oder ihren Kantenelementen 150 der Eingangsmündung 144 nachgeordnet. Dadurch ist ein "Einschleudern" von Schmutzfluid, welches zuvor durch die Reinigungswalzeneinheit 18 von der zu reinigenden Fläche 16 mitgenommen wurde und in Richtung der Abstreif-Leiteinrichtung 142 transportiert wurde, über die Abstreif-Leiteinrichtung 142 in die Eingangsmündung 144 und dadurch in die Schmutzfluidtankeinrichtung 66 ermöglicht.

Der Reinigungswalzeneinheit 18 ist bei einer Ausführungsform ferner ein Kehrelement 160 zugeordnet, welches dazu dient, Grobschmutz der Reinigungswalzeneinheit 18 zuzuführen. Dieser kann dann mit der Reinigungswalzeneinheit 18 mitgenommen werden.

Die Eingangsmündung 144 ist zwischen der Abstreif-Leiteinrichtung 142 an dem Kehrelement 160 angeordnet.

Bei dem gezeigten Ausführungsbeispiel ist das Kehrelement 160 an dem Reinigungswalzenhalter 60 an dem Haltebereich 62 positioniert. Das Kehrelement 160 ist so ausgestaltet, dass es zumindest in einem Winkelpositionsbereich (wenn die Flächen-Reinigungsmaschine 10 nicht zu steil aufgestellt ist) der Flächen-Reinigungsmaschine 10 bezogen auf die Längsachse 20 zu der zu reinigenden Fläche 16 auf die zu reinigende Fläche 16 für die Kehrfunktion einwirken kann.

Das Kehrelement 160 ist beispielsweise schwenkbar an dem Reinigungswalzenhalter 60 angeordnet und/oder es ist elastisch ausgebildet.

Insbesondere ragt das Kehrelement 160 in den Besatz 42 der Reinigungswalzeneinheit 18. Es kann aber den Besatz 42 auch nur berühren oder beabstandet zu diesem sein.

Bezogen auf die Rotationsrichtung 158 der Reinigungswalzeneinheit 18, wenn diese durch den Antriebsmotor 28 in ihrer Rotationsbewegung angetrieben ist, folgt auf die zu reinigende Fläche 16 zunächst das Kehrelement 160, dann ein Führungsbereich 162 des Reinigungswalzenhalters 60, welcher in seiner Form (hohl-)zylindrisch ist und an die Reinigungswalzeneinheit 18 angepasst ist, dann die Eingangsmündung 144, darauf die Abstreif-Leiteinrichtung 142 mit dem oder den Kantenelementen 150 und anschließend die Abdeckung 154, wobei der Bereich 156 zwischen der Abdeckung 154 und der Abstreif-Leiteinrichtung 142 liegt.

Bei der gezeigten Ausführungsform ist die Flächen-Reinigungsmaschine 10 sauggebläsefrei ausgebildet. Schmutzfluid, welches durch die Reinigungswalzeneinheit 18 mitgenommen wird, wird nicht durch ein zusätzliches Sauggebläse in die Schmutzfluidtankeinrichtung 66 eingesaugt, sondern die Abstreif-Leiteinrichtung 142 sorgt allein dafür, dass Schmutzfluid in die Schmutzfluidtankeinrichtung 66 eingekoppelt wird.

Grundsätzlich ist es aber auch möglich, dass das Einkoppeln noch durch ein zusätzliches Sauggebläse unterstützt wird.

Die Flächen-Reinigungsmaschine 10 funktioniert wie folgt:
In einem Reinigungsbetrieb ist die Schmutzfluidtankeinrichtung 66 an dem Reinigungskopf 14 in der Halteposition 100 fixiert.

Für einen Reinigungsvorgang wird die Flächen-Reinigungsmaschine 10 allein über die Reinigungswalzeneinheit 18 auf der zu reinigenden Fläche 16 aufgesetzt. Der Antriebsmotor 28 treibt die Reinigungswalzeneinheit 18 in einer Rotationsbewegung um die (einzige) Rotationsachse 58 in der Rotationsrichtung 158 an.

Die Reinigungswalzeneinheit 18 wird mit Reinigungsfluid aus der Tankeinrichtung 34 beaufschlagt.

Schmutz an der zu reinigenden Fläche 16 wird, wenn der angefeuchtete Besatz 42 der Reinigungswalzeneinheit 18 auf ihn wirkt, angefeuchtet, um dessen Lösbarkeit zu erleichtern.

Die Rotation der Reinigungswalzeneinheit 18 bewirkt eine mechanische Einwirkung auf Schmutz auf der zu reinigenden Fläche 16, um eine bessere Lösbarkeit von der zu reinigenden Fläche 16 zu erhalten.

Eventueller Grobschmutz kann mit dem Kehrelement 160 der Reinigungswalzeneinheit 18 zugeführt werden.

Schmutzfluid (Schmutzpartikel, Reinigungsflüssigkeit mit gelöstem Schmutz) wird durch die Reinigungswalzeneinheit 18 mitgenommen und an der Abstreif-Leiteinrichtung 142 wird das Schmutzfluid von der Reinigungswalzeneinheit 18 gelöst und (unter anderem unter Wirkung der Zentrifugalkraft) in die Eingangsmündung 144 geleitet und gelangt von dort in die Schmutzfluidtankeinrichtung 66. Die Abstreif-Leiteinrichtung 142 sorgt durch Abstreifen für eine Lösung von Schmutzfluid aus dem Besatz 42 der Reinigungswalzeneinheit 18.

Das Einkoppeln von Schmutzfluid in die Schmutzfluidtankeinrichtung 66 erfolgt insbesondere sauggebläsefrei.

Die Schmutzfluidtankeinrichtung 66 ist abnehmbar an dem Reinigungskopf 14 positioniert.

Die Klappe 102 sorgt für eine Sicherung der Halteposition 100. In der Halteposition 100 ist die Eingangsmündung 144 der Schmutzfluidtankeinrichtung 66 auch in Relation zu der Abstreif-Leiteinrichtung 142 so bezüglich der Reinigungswalzeneinheit 18 ausgerichtet, dass die entsprechende Lösefunktion und Einkopplungsfunktion wie oben beschrieben erreicht ist.

Die Klappe 102 sorgt mit ihrer Funktion als Niederhalter dafür, dass entsprechend das Kantenelement 150 oder die Kantenelemente 150 mit der Tiefe T in den Besatz 42 eingedrückt werden, um eine optimale Ablösefunktion durch Abstreifen zu erreichen.

Insbesondere ist die Abstreif-Leiteinrichtung 142 an der Schmutzfluidtankeinrichtung 66 angeordnet und mit dieser von dem Reinigungskopf 14 abnehmbar.

Die Klappe 102 drückt mit ihrem Gegenelement 136 und dem daran angeordneten Sperrelement 138 auf die Oberseite 130 der Schmutzfluidtankeinrichtung 66 und sichert dadurch die Halteposition, in der auch die oben beschriebene relative Positionierung der Abstreif-Leiteinrichtung 142 zu der Reinigungswalzeneinheit 18 erreicht ist.

Es wird eine formschlüssige Halterung der Schmutzfluidtankeinrichtung 66 an der Aufnahmekammer 64 in der Halteposition 100 bereitgestellt.

Zum Abnehmen der Schmutzfluidtankeinrichtung 66 (Figur 3, Figuren 6, 7) wird die Klappe 102 geöffnet. Sie wird in Richtung des Gerätekörpers 12 verschwenkt. Um das Sperrelement 138 aus der Ausnehmung 132 mit der Hinterschneidungsfläche 134 herauszuführen, muss eine entsprechende elastische Verformung des Gegenelements 136 durchgeführt werden.

Bei vollständig geöffneter Klappe 102 (Figur 6) kann dann der Schmutzfluidtank 66 entnommen werden (vgl. Figur 3).

Durch Öffnen der Deckelklappe 124 der Schmutzfluidtankeinrichtung 66 kann dieser entleert werden und gegebenenfalls beispielsweise durch Ausspülen gereinigt werden.

Die Schmutzfluidtankeinrichtung 66 weist beispielsweise ein Fassungsvermögen von circa 150 ml auf.

Die Flächen-Reinigungsmaschine 10 weist einen relativ geringen Energiebedarf auf, da kein Sauggebläse vorgesehen werden muss und Schmutzfluid direkt von der Reinigungswalzeneinheit 18 mit "minimiertem Weg" in die Schmutzfluidtankeinrichtung 66 eingekoppelt wird.

Die Flächen-Reinigungsmaschine 10 lässt sich deshalb optimiert mit einer wiederaufladbaren Batterieeinrichtung 44 betreiben.

Durch die erfindungsgemäße Flächen-Reinigungsmaschine lässt sich eine Feuchtreinigung von Hartböden mit hohem Automatisierungsgrad durchführen. Der Kraftaufwand beim Wischen wird durch die mechanische Unterstützung über die angetriebene Rotationswalze 18 reduziert beziehungsweise eliminiert. Die Befeuchtung der Reinigungswalzeneinheit 18 ermöglicht es einem Bediener, einen Reinigungsvorgang durchzuführen, ohne dass er mit Schmutzfluid in Kontakt kommt.

Außerdem folgt in einem Reinigungsbetrieb bis zu einem gewissen Grade eine Selbstreinigung der Reinigungswalzeneinheit 18.

Die Schmutzfluidtankeinrichtung 66 ist zwischen der Reinigungswalzeneinheit 18 und dem Antriebsmotor 28 angeordnet. Eine Längserstreckungsrichtung der Eingangsmündung 144, welche parallel zu der Längserstreckungsachse 116 liegt, ist parallel zur Rotationsachse 58 der Reinigungswalzeneinheit 18 und quer und insbesondere senkrecht zu der Motorachse 46. Ferner ist diese Längserstreckungsachse der Eingangsmündung 144 quer und insbesondere senkrecht zu der Längsachse 20.

Es kann vorgesehen sein, dass der Antriebsmotor 28 auch genutzt wird, um eine oder mehrere Saugturbinen anzutreiben, die entsprechend mit einem Innenraum der Schmutzfluidtankeinrichtung 66 in fluidwirksamer Verbindung stehen, um einen Unterdruck zu erzeugen, der das Einkoppeln von Schmutzfluid in die Schmutzfluidtankeinrichtung verbessert.

Grundsätzlich lässt sich die Flächen-Reinigungsmaschine 10 auch im Netzbetrieb betreiben.

Das Kehrelement 160 kann auch an der Schmutzfluidtankeinrichtung 66 angeordnet sein.

Es kann ein Überlastschutz vorgesehen sein. Dieser ist beispielsweise als mechanischer Überlastschutz ausgebildet, welcher beispielsweise eine Rutschkupplung umfasst. Es kann alternativ oder zusätzlich ein elektronischer Überlastschutz vorgesehen sein, welcher beispielsweise eine Überstromabschaltung durchführt.

Bei einem normalen Reinigungsbetrieb ist die Tankeinrichtung 34 bezogen auf die Gravitationsrichtung oberhalb des Reinigungskopfs 14 angeordnet. Dadurch kann Reinigungsflüssigkeit pumpenfrei unter Wirkung der Schwerkraft von der Tankeinrichtung 34 zu dem Reinigungskopf 14 strömen, um die zu reinigende Fläche 16 direkt oder indirekt über die Reinigungswalzeneinheit 18 mit Reinigungsflüssigkeit zu beaufschlagen.

Die Flächen-Reinigungsmaschine 10 kann so ausgebildet sein, dass das Kehrelement 160 erst wirksam wird, wenn eine bestimmte Winkellage bezogen auf die Längsachse 20 zu der zu reinigenden Fläche 16 eingestellt wird und insbesondere ein Winkel zwischen der zu reinigenden Fläche 16 und der Längsachse unterhalb eines Höchstwinkels liegt.

Ein weiteres Ausführungsbeispiel einer erfindungsgemäßen Flächen-Reinigungsmaschine 202 (Figur 11) umfasst einen Reinigungskopf 204.

An dem Reinigungskopf 204 ist eine erste Reinigungswalzeneinheit 206 rotierbar um eine erste Rotationsachse 208 angeordnet. Ferner ist beabstandet zu der ersten Reinigungswalzeneinheit 206 an dem Reinigungskopf 204 eine zweite Reinigungswalzeneinheit 210 rotierbar um eine zweite Rotationsachse 212 angeordnet. Die erste Rotationsachse 208 und die zweite Rotationsachse 212 sind parallel zueinander orientiert.

Bei dem gezeigten Ausführungsbeispiel sind die Reinigungswalzeneinheiten 206 und 210 jeweils einteilig ausgebildete Reinigungswalzen.

Die Flächen-Reinigungsmaschine 202 weist einen Antrieb für die erste Reinigungswalzeneinheit 206 und die zweite Reinigungswalzeneinheit 210 auf. Bei einem Ausführungsbeispiel ist ein Antrieb 214 an dem Reinigungskopf 204 angeordnet.

Der Antrieb wirkt direkt oder über eine Getriebeeinrichtung auf die erste Reinigungswalzeneinheit 206 und die zweite Reinigungswalzeneinheit 212 derart, dass diese gegensinnig rotieren.

Bei dem in Figur 11 gezeigten Ausführungsbeispiel weist die erste Reinigungswalzeneinheit 206 eine erste Rotationsrichtung 216 auf und die zweite Reinigungswalzeneinheit 210 weist eine zweite Rotationsrichtung 218 auf, welche in Gegenrichtung zu der ersten Rotationsrichtung 216 ist.

An dem Reinigungskopf 204 ist eine Schmutzfluidtankeinrichtung 220 angeordnet.

Bei einem Ausführungsbeispiel weist die Schmutzfluidtankeinrichtung 220 einen gemeinsamen Tank 222 für die erste Reinigungswalzeneinheit 206 und die zweite Reinigungswalzeneinheit 210 auf.

Der Tank 222 weist eine Eingangsmündung 224 auf. Diese setzt sich zusammen aus einem ersten Teil 226, welcher der ersten Reinigungswalzeneinheit 206 zugeordnet ist, und einem zweiten Teil 228, welcher der zweiten Reinigungswalzeneinheit 210 zugeordnet ist.

Der erste Teil 226 und der zweite Teil 228 sind parallel zueinander ausgerichtet und parallel zu den Rotationsachsen 208, 212 orientiert.

Über den ersten Teil 226 der Eingangsmündung 224 lässt sich von der ersten Reinigungswalzeneinheit 206 mitgenommenes Schmutzfluid in den Tank 222 einkoppeln. Über den zweiten Teil 228 der Eingangsmündung 224 lässt sich von der zweiten Reinigungswalzeneinheit 210 mitgenommenes Schmutzfluid in den Tank 222 einkoppeln.

An dem Reinigungskopf 204 ist eine Abstreif-Leiteinrichtung 230 angeordnet. Die Abstreif-Leiteinrichtung 230 umfasst entsprechende Kantenelemente 232, welche an dem ersten Teil 226 der Eingangsmündung 224 und an dem zweiten Teil 228 der Eingangsmündung 224 angeordnet sind.

Die Kantenelemente 232 ragen wie oben anhand der Flächen-Reinigungsmaschine 10 beschrieben mit einer bestimmten Tiefe in einen Besatz der ersten Reinigungswalzeneinheit 206 beziehungsweise der zweiten Reinigungswalzeneinheit 210.

Bezogen auf die erste Rotationsrichtung 216 beziehungsweise der zweiten Rotationsrichtung 218 sind die Kantenelemente 232 dem ersten Teil 226 beziehungsweise dem zweiten Teil 228 der Eingangsmündung 224 nachgeordnet.

Sie weisen die gleiche Funktionsweise wie die oben beschriebenen Kantenelemente 150 auf. Sie bilden eine Wandung der Teile 226, 228 der Eingangsmündung 224.

Ferner ist der ersten Reinigungswalzeneinheit 206 ein erstes Kehrelement 234 zugeordnet und der zweiten Reinigungswalzeneinheit 210 ist ein zweites Kehrelement 236 zugeordnet.

Insbesondere sind die erste Reinigungswalzeneinheit 206 und die zweite Reinigungswalzeneinheit 210 zwischen dem ersten Kehrelement 234 und dem zweiten Kehrelement 236 positioniert.

Das erste Kehrelement 234 und das zweite Kehrelement 236 sind vorzugsweise an einem Reinigungswalzenhalter 238, welcher die erste Reinigungswalzeneinheit 206 und die zweite Reinigungswalzeneinheit 210 hält, fixiert.

Das erste Kehrelement 234 und das zweite Kehrelement 236 weisen die gleiche Funktion wie das anhand der Flächen-Reinigungsmaschine 10 beschriebene Kehrelement auf.

Der Tank 222 ist beispielsweise abnehmbar ausgebildet. Er kann auch fest an dem Reinigungskopf 204 positioniert sein.

Bei einer Ausführungsform ist ein Gerätekörper um eine Schwenkachse 240 über ein Schwenklager 242 schwenkbar zu dem Reinigungskopf 204. Der Gerätekörper ist in Figur 11 durch das Bezugszeichen 244 angedeutet.

Wenn die Flächen-Reinigungsmaschine 202 mit dem Reinigungskopf 204 über eine zu reinigende Fläche geführt wird, dann wirken auf diese zu reinigende Fläche sowohl die erste Reinigungswalzeneinheit 206 als auch die zweite Reinigungswalzeneinheit 210. Durch die gegenläufige Rotation ergibt sich ein hoher Reinigungseffekt.

Schmutzfluid (Schmutzpartikel, Reinigungsflüssigkeit eventuell mit gelöstem Schmutz) wird von der ersten Reinigungswalzeneinheit 206 und der zweiten Reinigungswalzeneinheit 210 mitgenommen. Durch die Abstreif-Leiteinrichtung 230 wird auf die gleiche Weise wie oben beschrieben Schmutzfluid von der ersten Reinigungswalzeneinheit 206 und der zweiten Reinigungswalzeneinheit 210 gelöst und an dem jeweiligen ersten Teil 226 beziehungsweise zweiten Teil 228 der Eingangsmündung 224 in die Schmutzfluidtankeinrichtung 220 eingekoppelt.

Die Schmutzfluideinkopplung erfolgt sauggebläsefrei.

Die Eingangsmündung 224 ist in unmittelbarer Nähe zu der ersten Reinigungswalzeneinheit 206 und der zweiten Reinigungswalzeneinheit 210 angeordnet.

### Bezugszeichenliste

- 10: Flächen-Reinigungsmaschine
- 12: Gerätekörper
- 14: Reinigungskopf
- 16: Zu reinigende Fläche
- 18: Reinigungswalzeneinheit
- 20: Längsachse
- 22: Haltestabeinrichtung
- 24: Haltestab
- 26: Griff
- 28: Antriebsmotor
- 30: Gehäuse
- 32: Halter
- 34: Tankeinrichtung für Reinigungsflüssigkeit
- 36: Tankaufnahme
- 38: Ventileinrichtung
- 39: Filtereinrichtung
- 40: Fluidleitung
- 42: Besatz
- 44: Batterieeinrichtung
- 46: Motorachse
- 48: Schwenkachse
- 50: Doppelpfeil
- 52: Innenhülse
- 54: Außenhülse
- 56: Schwenklager
- 58: Rotationsachse
- 60: Reinigungswalzenhalter
- 62: Haltebereich
- 64: Aufnahmekammer
- 66: Schmutzfluidtankeinrichtung
- 68: Getriebeeinrichtung
- 70: Welle
- 72: Erster Teil
- 74: Zweiter Teil
- 76: Zwischenbereich
- 78: Hülse
- 80: Erste Stirnseite
- 82: Zweite Stirnseite
- 84: Boden
- 86: Aufnahmekammerwandung
- 88: Aufnahmeraum
- 90: Seite
- 92: Entnahme-/Einsetzrichtung
- 94: Wandungsbereich
- 96: Stufe
- 98: Fixierungseinrichtung
- 100: Halteposition
- 102: Klappe
- 104: Schwenkachse
- 106: Schwenklager
- 108: Richtung
- 110: Erste Kammer
- 112: Zweite Kammer
- 114: Ausnehmung
- 116: Längserstreckungsachse
- 118: Erstes äußeres Ende
- 120: Zweites äußeres Ende
- 122: Brücke
- 124: Deckelklappe
- 126a: Schwenklager
- 126b: Schwenklager
- 128: Unterseite
- 130: Oberseite
- 132: Ausnehmung
- 134: Hinterschneidungsfläche
- 136: Gegenelement
- 138: Sperrelement
- 140: Stufe
- 142: Abstreif-Leiteinrichtung
- 144: Eingangsmündung
- 146: Erster Teil
- 148: Zweiter Teil
- 150: Kantenelement
- 151: Abrundung, Abfasung
- 152: Wandung
- 154: Abdeckung
- 156: Bereich
- 158: Rotationsrichtung
- 160: Kehrelement
- 162: Führungsbereich
- 202: Flächen-Reinigungsmaschine
- 204: Reinigungskopf
- 206: Erste Reinigungswalzeneinheit
- 208: Erste Rotationsachse
- 210: Zweite Reinigungswalzeneinheit
- 212: Zweite Rotationsachse
- 214: Antrieb
- 216: Erste Rotationsrichtung
- 218: Zweite Rotationsrichtung
- 220: Schmutzfluidtankeinrichtung
- 222: Tank
- 224: Eingangsmündung
- 226: Erster Teil der Eingangsmündung
- 228: Zweiter Teil der Eingangsmündung
- 230: Abstreif-Leiteinrichtung
- 232: Kantenelement
- 234: Erstes Kehrelement
- 236: Zweites Kehrelement
- 238: Reinigungswalzenhalter
- 240: Schwenkachse
- 242: Schwenklager
- 244: Gerätekörper

## Patentansprüche

1. Flächen-Reinigungsmaschine umfassend einen Gerätekörper (12), und einen Reinigungskopf (14), welcher an dem Gerätekörper (12) angeordnet ist, wobei an dem Reinigungskopf (14) mindestens eine angetriebene Reinigungswalzeneinheit (18) positioniert ist und an dem Reinigungskopf (14) eine Schmutzfluidtankeinrichtung (66) angeordnet ist, und einen Antriebsmotor (28), wobei der mindestens einen Reinigungswalzeneinheit (18) eine Abstreif-Leiteinrichtung (142) zugeordnet ist, welche auf die mindestens eine Reinigungswalzeneinheit (18) wirkt, die Abstreif-Leiteinrichtung (142) an einer Eingangsmündung (144) der Schmutzfluidtankeinrichtung (66) angeordnet ist, und die Abstreif-Leiteinrichtung (142) so angeordnet und ausgebildet ist, dass Schmutzfluid von der mindestens einen Reinigungswalzeneinheit (18) sauggebläsefrei über die Eingangsmündung (144) der Schmutzfluidtankeinrichtung (66) in die Schmutzfluidtankeinrichtung (66) einkoppelbar ist, **dadurch gekennzeichnet, dass** die Schmutzfluidtankeinrichtung (66) zwischen der Reinigungswalzeneinheit (18) und dem Antriebsmotor (28) angeordnet ist.

2. Flächen-Reinigungsmaschine nach Anspruch 1, **dadurch gekennzeichnet, dass** die Abstreif-Leiteinrichtung (142) so angeordnet und ausgebildet ist, dass Schmutzfluid, welches von der mindestens einen Reinigungswalzeneinheit (18) aufgenommen wurde, durch die Abstreif-Leiteinrichtung (142) von der mindestens einen Reinigungswalzeneinheit (18) abgestreift wird und in die Schmutzfluidtankeinrichtung (66) gelenkt wird.

3. Flächen-Reinigungsmaschine nach Anspruch 1 oder 2, **dadurch gekennzeichnet, dass** bezogen auf eine Rotationsrichtung (158) der mindestens einen Reinigungswalzeneinheit (18) die Abstreif-Leiteinrichtung (142) der Eingangsmündung (144) nachgeordnet ist.

4. Flächen-Reinigungsmaschine nach einem der vorangehenden Ansprüche, **dadurch gekennzeichnet, dass** die Abstreif-Leiteinrichtung (142) in einen Besatz (42) der mindestens einen Reinigungswalzeneinheit (18) ragt,
und insbesondere, dass die Abstreif-Leiteinrichtung (142) mit einer Tiefe (T) von mindestens 5 % einer Dicke (D) des Besatzes (42) in den Besatz (42) der mindestens einen Reinigungswalzeneinheit (18), bezogen auf einen feuchten Besatz (42), ragt.

5. Flächen-Reinigungsmaschine nach einem der vorangehenden Ansprüche, **dadurch gekennzeichnet, dass** die Abstreif-Leiteinrichtung (142) an der Schmutzfluidtankeinrichtung (66) oder einem Reinigungswalzenhalter angeordnet ist,
und insbesondere, dass die Abstreif-Leiteinrichtung (142) mit der Schmutzfluidtankeinrichtung (66) von dem Reinigungskopf (14) abnehmbar ist.

6. Flächen-Reinigungsmaschine nach einem der vorangehenden Ansprüche, **dadurch gekennzeichnet, dass** die Abstreif-Leiteinrichtung (142) an einer der Eingangsmündung (144) zugewandten Kante abgerundet oder abgefast ist.

7. Flächen-Reinigungsmaschine nach einem der vorangehenden Ansprüche, **dadurch gekennzeichnet, dass** die Abstreif-Leiteinrichtung (142) durch ein oder mehrere Kantenelemente (150) gebildet ist.

8. Flächen-Reinigungsmaschine nach einem der vorangehenden Ansprüche, **dadurch gekennzeichnet, dass** der mindestens einen Reinigungswalzeneinheit (18) mindestens ein Kehrelement (160) zugeordnet ist, durch welches Grobschmutz der mindestens einen Reinigungswalzeneinheit (18) zuführbar ist und durch diese mitnehmbar ist,
und insbesondere, dass bezogen auf eine Rotationsrichtung (158) der mindestens einen Reinigungswalzeneinheit (18) die Eingangsmündung (144) der Schmutzfluidtankeinrichtung (66) zwischen der Abstreif-Leiteinrichtung (142) und dem der mindestens einen Reinigungswalzeneinheit (18) zugeordneten Kehrelement (160) positioniert ist,
und insbesondere, dass das mindestens eine Kehrelement (160) an der Schmutzfluidtankeinrichtung oder einem Reinigungswalzenhalter (60) angeordnet ist.

9. Flächen-Reinigungsmaschine nach einem der vorangehenden Ansprüche, **dadurch gekennzeichnet, dass** der Reinigungskopf (14) schwenkbar an dem Gerätekörper (12) angeordnet ist.

10. Flächen-Reinigungsmaschine nach einem der vorangehenden Ansprüche, **dadurch gekennzeichnet, dass** der Antriebsmotor (28) an dem Gerätekörper (12) außerhalb eines Gerätekörper-Gehäuses (30) oder mindestens teilweise in dem Gerätekörper-Gehäuse (30) angeordnet ist.

11. Flächen-Reinigungsmaschine nach einem der vorangehenden Ansprüche, **gekennzeichnet durch** mindestens eine erste Reinigungswalzeneinheit (206) und eine zweite Reinigungswalzeneinheit (210), wobei die erste Reinigungswalzeneinheit (206) und die zweite Reinigungswalzeneinheit (210) gegenläufig rotierend angetrieben sind,
und insbesondere, dass jeder Reinigungswalzeneinheit (206; 210) ein eigener Tank) zugeordnet ist.

12. Flächen-Reinigungsmaschine nach einem der vorangehenden Ansprüche, **dadurch gekennzeichnet, dass** die Eingangsmündung (144) der Schmutzfluidtankeinrichtung (60) eine Längserstreckungsrichtung aufweist, welche mindestens näherungsweise parallel zu einer Rotationsachse (58) der mindestens einen Reinigungswalzeneinheit (18) orientiert ist.

13. Flächen-Reinigungsmaschine nach einem der vorangehenden Ansprüche, **dadurch gekennzeichnet, dass** die Eingangsmündung (144) der Schmutzfluidtankeinrichtung (60) eine Länge aufweist, welche mindestens mit einer Besatzlänge der mindestens einen Reinigungswalzeneinheit (18) korrespondiert.

14. Flächen-Reinigungsmaschine nach einem der vorangehenden Ansprüche, **gekennzeichnet durch** eine Ausbildung als handgehaltene oder handgeführte Flächen-Reinigungsmaschine.

15. Flächen-Reinigungsmaschine nach einem der vorangehenden Ansprüche, **dadurch gekennzeichnet, dass** der Antriebsmotor (28) zwischen dem Reinigungskopf (14) und einem Gehäuse (30) an dem Gerätekörper (12) sitzt.

## Claims

1. Surface cleaning machine comprising an appliance body (12) and a cleaning head (14) which is arranged on the appliance body (12), wherein at least one driven cleaning roller unit (18) is positioned on the cleaning head (14) and a dirty fluid tank device (66) is arranged on the cleaning head (14), and a drive motor (28), wherein the at least one cleaning roller unit (18) comprises a wiper guide device (142) which acts on the at least one cleaning roller unit (18), the wiper guide device (142) is arranged at an inlet opening (144) of the dirty fluid tank device (66) and the wiper guide device (142) is arranged and formed in such a way that dirty fluid is couplable from the at least one cleaning roller unit (18) via the inlet opening (144) of the dirty fluid tank device (66) into the dirty fluid tank device (66) without a suction fan, **characterized in that** the dirty fluid tank device (66) is arranged between the cleaning roller unit (18) and the drive motor (28).

2. Surface cleaning machine in accordance with Claim 1, **characterized in that** the wiper guide device (142) is arranged and formed in such a way that dirty fluid which has been picked up by the at least one cleaning roller unit (18) is scraped off the at least one cleaning roller unit (18) by the wiper guide device (142) and is guided into the dirty fluid tank device (66).

3. Surface cleaning machine in accordance with Claim 1 or 2, **characterized in that** the wiper guide device (142) is arranged after the inlet opening (144) taken with respect to the direction of rotation (158) of the at least one cleaning roller unit (18).

4. Surface cleaning machine in accordance with any one of the preceding Claims, **characterized in that** the wiper guide device (142) projects into a facing (42) of the at least one cleaning roller unit (18),
and in particular **in that** the wiper guide device (142) projects into the facing (42) of the at least one cleaning roller unit (18) to a depth (T) of at least 5% of a thickness (D) of the facing (42) with reference to a damp facing (42).

5. Surface cleaning machine in accordance with any one of the preceding Claims, **characterized in that** the wiper guide device (142) is arranged on the dirty fluid tank device (66) or on a cleaning roller holder,
and in particular **in that** the wiper guide device (142) is removable from the cleaning head (14) with the dirty fluid tank device (66).

6. Surface cleaning machine in accordance with any one of the preceding Claims, **characterized in that** the wiper guide device (142) is rounded-off or chamfered at an edge facing the inlet opening (144).

7. Surface cleaning machine in accordance with any one of the preceding Claims, **characterized in that** the wiper guide device (142) is formed by one or more edge elements (150).

8. Surface cleaning machine in accordance with any one of the preceding Claims, **characterized in that** there is associated with the at least one cleaning roller unit (18) at least one sweeping element (160) by means of which coarse dirt is conveyable to the at least one cleaning roller unit (18) so as to be carried along thereby,
and in particular **in that** the inlet opening (144) of the dirty fluid tank device (66) is positioned between the wiper guide device (142) and the sweeping element (160) that is associated with the at least one cleaning roller unit (18) taken with respect to a direction of rotation (158) of the at least one cleaning roller unit (18), and in particular **in that** the at least one sweeping element (160) is arranged on the dirty fluid tank device or a cleaning roller holder (60).

9. Surface cleaning machine in accordance with any one of the preceding Claims, **characterized in that** the cleaning head (14) is arranged on the appliance body (12) in pivotal manner.

10. Surface cleaning machine in accordance with any one of the preceding Claims, **characterized in that** the drive motor (28) is arranged on the appliance body (12) outside a housing of the appliance body (30) or at least partly in the housing of the appliance body (30).

11. Surface cleaning machine in accordance with any one of the preceding Claims, **characterized by** at least one first cleaning roller unit (206) and one second cleaning roller unit (210), wherein the first cleaning roller unit (206) and the second cleaning roller unit (210) are driven such as to be rotary in opposite directions, and in particular in that each cleaning roller unit (206; 210) is associated with its own tank.

12. Surface cleaning machine in accordance with any one of the preceding Claims, **characterized in that** the inlet opening (144) of the dirty fluid tank device (60) has a longitudinally extending direction which is oriented at least approximately parallel to a rotational axis (58) of the at least one cleaning roller unit (18).

13. Surface cleaning machine in accordance with any one of the preceding Claims, **characterized in that** the inlet opening (144) of the dirty fluid tank device (60) has a length which corresponds at least to a length of a facing on the at least one cleaning roller unit (18).

14. Surface cleaning machine in accordance with any one of the preceding Claims, **characterized by** being constructed in the form of a handheld or hand-guided surface cleaning machine.

15. Surface cleaning machine in accordance with any one of the preceding Claims, **characterized in that** the drive motor (28) is seated between the cleaning head (14) and a housing (30) on the appliance body (12).

## Revendications

1. Machine de nettoyage de surfaces comprenant un corps d'appareil (12), et une tête de nettoyage (14), laquelle est disposée sur le corps d'appareil (12), dans laquelle au moins une unité rouleau de nettoyage (18) entraînée est positionnée sur la tête de nettoyage (14) et un dispositif de réservoir de fluide sale (66) est disposé sur la tête de nettoyage (14), et un moteur d'entraînement (28), dans laquelle un dispositif de guidage de raclage (142) est associé à l'au moins une unité rouleau de nettoyage (18), lequel agit sur l'au moins une unité rouleau de nettoyage (18), le dispositif de guidage de raclage (142) est disposé sur une embouchure d'entrée (144) du dispositif de réservoir de fluide sale (66), et le dispositif de guidage de raclage (142) est disposé et réalisé de sorte que le fluide sale peut être injecté à partir de l'au moins une unité rouleau de nettoyage (18) sans ventilateur aspirant dans le dispositif de réservoir de fluide sale (66) par l'intermédiaire de l'embouchure d'entrée (144) du dispositif de réservoir de fluide sale (66), **caractérisée en ce que** le dispositif de réservoir de fluide sale (66) est disposé entre l'unité rouleau de nettoyage (18) et le moteur d'entraînement (28).

2. Machine de nettoyage de surfaces selon la revendication 1, **caractérisée en ce que** le dispositif de guidage de raclage (142) est disposé et réalisé de sorte que le fluide sale, lequel a été reçu par l'au moins une unité rouleau de nettoyage (18), est raclé par le dispositif de guidage de raclage (142) à partir de l'au moins une unité rouleau de nettoyage (18) et dirigé dans le dispositif de réservoir de fluide sale (66).

3. Machine de nettoyage de surfaces selon la revendication 1 ou 2, **caractérisée en ce que** le dispositif de guidage de raclage (142) est situé en aval de l'embouchure d'entrée (144) par rapport à un sens de rotation (158) de l'au moins une unité rouleau de nettoyage (18).

4. Machine de nettoyage de surfaces selon l'une quelconque des revendications précédentes, **caractérisée en ce que** le dispositif de guidage de raclage (142) fait saillie dans une garniture (42) de l'au moins une unité rouleau de nettoyage (18),
et en particulier que le dispositif de guidage de raclage (142) fait saillie avec une profondeur (T) d'au moins 5 % d'une épaisseur (D) de la garniture (42) dans la garniture (42) de l'au moins une unité rouleau de nettoyage (18), par rapport à une garniture (42) humide.

5. Machine de nettoyage de surfaces selon l'une quelconque des revendications précédentes, **caractérisée en ce que** le dispositif de guidage de raclage (142) est disposé sur le dispositif de réservoir de fluide sale (66) ou un porte-rouleau de nettoyage,
et en particulier que le dispositif de guidage de raclage (142) avec le dispositif de réservoir de fluide sale (66) peut être retiré de la tête de nettoyage (14).

6. Machine de nettoyage de surfaces selon l'une quelconque des revendications précédentes, **caractérisée en ce que** le dispositif de guidage de raclage (142) est arrondi ou chanfreiné sur un bord tourné vers l'embouchure d'entrée (144).

7. Machine de nettoyage de surfaces selon l'une quelconque des revendications précédentes, **caractérisée en ce que** le dispositif de guidage de raclage (142) est formé par un ou plusieurs éléments de bord (150).

8. Machine de nettoyage de surfaces selon l'une quelconque des revendications précédentes, **caractérisée en ce qu'**au moins un élément de balayage (160), par lequel la saleté grossière peut être amenée à l'au moins une unité rouleau de nettoyage (18) et peut être entraînée par celle-ci, est associé à l'au moins une unité rouleau de nettoyage (18),
et en particulier que par rapport à un sens de rotation (158) de l'au moins une unité rouleau de nettoyage (18), l'embouchure d'entrée (144) du dispositif de réservoir de fluide sale (66) est positionnée entre le dispositif de guidage de raclage (142) et l'élément de balayage (160) associé à l'au moins une unité rouleau de nettoyage (18),
et en particulier que l'au moins un élément de balayage (160) est disposé sur le dispositif de réservoir de fluide sale ou un porte-rouleau de nettoyage (60).

9. Machine de nettoyage de surfaces selon l'une quelconque des revendications précédentes, **caractérisée en ce que** la tête de nettoyage (14) est disposée de manière pivotante sur le corps d'appareil (12).

10. Machine de nettoyage de surfaces selon l'une quelconque des revendications précédentes, **caractérisée en ce que** le moteur d'entraînement (28) est disposé sur le corps d'appareil (12) à l'extérieur d'un logement de corps d'appareil (30) ou au moins en partie dans le logement de corps d'appareil (30).

11. Machine de nettoyage de surfaces selon l'une quelconque des revendications précédentes, **caractérisée par** au moins une première unité rouleau de nettoyage (206) et une deuxième unité rouleau de nettoyage (210), dans laquelle la première unité rouleau de nettoyage (206) et la deuxième unité rouleau de nettoyage (210) sont entraînées de manière à tourner en sens inverse,
et en particulier qu'un réservoir propre est associé à chaque unité rouleau de nettoyage (206 ; 210).

12. Machine de nettoyage de surfaces selon l'une quelconque des revendications précédentes, **caractérisée en ce que** l'embouchure d'entrée (144) du dispositif de réservoir de fluide sale (66) présente une direction d'étendue longitudinale, laquelle est orientée au moins approximativement parallèlement à un axe de rotation (58) de l'au moins une unité rouleau de nettoyage (18).

13. Machine de nettoyage de surfaces selon l'une quelconque des revendications précédentes, **caractérisée en ce que** l'embouchure d'entrée (144) du dispositif de réservoir de fluide sale (66) présente une longueur, laquelle correspond au moins à une longueur de garniture de l'au moins une unité rouleau de nettoyage (18).¹

14. Machine de nettoyage de surfaces selon l'une quelconque des revendications précédentes, **caractérisée par** une réalisation sous la forme d'une machine de nettoyage de surfaces tenue à la main ou guidée à la main.

15. Machine de nettoyage de surfaces selon l'une quelconque des revendications précédentes, **caractérisée en ce que** le moteur d'entraînement (28) repose entre la tête de nettoyage (14) et un logement (30) sur le corps d'appareil (12).
